# FASCICULE DE BREVET EUROPEEN

(11) **EP 1 057 228 B1**
(45) Date de publication et mention de la délivrance du brevet: **28.05.2003**
(21) Numéro de dépôt: 99904934.9
(22) Date de dépôt: 23.02.1999
(51) Int. Cl.: H01R 13/187

(54) **BROCHE DE CONTACT D'UN CONNECTEUR ELECTRIQUE**
KONTAKTBUCHSE EINES ELEKTRISCHEN STECKVERBINDERS
ELECTRICAL CONNECTOR CONTACT PIN

(30) Priorité: 24.02.1998 FR 9802185
(43) Date de publication de la demande: 06.12.2000
(73) Titulaire: RADIALL, 93116 Rosny-Sous-Bois (FR)
(72) Inventeur: DESPOUYS, Jean-Bernard, Paul, F-95640 Breançon (FR)
(74) Mandataire: Leszczynski, André
(86) Numéro de dépôt international: FR9900401
(87) Numéro de publication internationale: WO99044261

(56) Documents cités:
- EP-A- 0 090 549
- GB-A- 2 274 749
- US-A- 4 780 097

## Description

La présente invention concerne une broche de contact d'un connecteur électrique.

Les connecteurs électriques multibroches comportent généralement un grand nombre de broches de contact qui comprennent une extrémité de connexion destinée à coopérer avec l'extrémité de connexion d'une broche de contact d'un connecteur multibroche associé et une extrémité de raccordement destinée à recevoir un conducteur de câble électrique soudé, brasé ou enroulé sur ladite extrémité.

Il est connu de réaliser ces broches de contact en deux parties, à savoir une partie avant constituant l'extrémité de connexion et une partie arrière constituant l'extrémité de branchement, de manière à pouvoir utiliser des matériaux différents dont les propriétés d'élasticité et de plasticité sont adaptées.

Dans de telles broches de contact, un problème se pose pour le raccordement des parties avant et arrière, sachant que ce raccordement doit s'effectuer de manière simple et rapide et doit procurer un bon contact électrique en introduisant le minimum de perturbations dans le signal électrique transmis par la broche.

La présente invention vise à fournir une nouvelle broche de contact réalisée en deux parties qui constitue une solution originale au problème ci-dessus.

On connaît par ailleurs par GB-A-2 274 749 ou US-A-4 780 097 une broche de contact d'un connecteur électrique comprenant un corps, un élément de connexion et un manchon, l'élément de connexion étant maintenu dans le prolongement du corps par accouplement avec un pion en saillie de la face frontale du corps, le manchon étant disposé autour de l'élément de connexion et maintenu sur le corps par serrage d'une portion annulaire de ce dernier.

La présente invention a pour objet une broche de contact de ce type, caractérisée par le fait que l'élément de connexion comporte, du côté du pion, une extrémité d'accouplement avec le pion, conformée d'une manière telle que le pion ne peut pas s'inscrire à l'intérieur de la section transversale de ladite extrémité d'accouplement, l'élément de connexion étant apte à se déformer élastiquement pour permettre à son extrémité d'accouplement de s'emmancher sur le pion, ledit élément de connexion ainsi déformé ne pouvant pas s'inscrire à l'intérieur de la section transversale du manchon, et par le fait que le manchon et le pion sont séparés par un jeu supérieur à l'épaisseur de la paroi de l'extrémité d'accouplement de l'élément de connexion.

En d'autres termes, dans la broche de contact selon l'invention, l'élément de connexion est emprisonné entre le pion solidaire du corps et le manchon dans des conditions telles que ledit élément de connexion est contraint élastiquement par le pion et par le manchon.

Le manchon étant par ailleurs fermement solidarisé au corps par un emmanchement à force sur une portion annulaire du corps, il en résulte que la liaison mécanique entre l'élément de connexion et le reste de la broche de contact est particulièrement fiable.

On comprend que, du fait que l'élément de connexion n'a subi, lors de sa mise en place entre le pion et le manchon, que des déformations élastiques, les forces qui s'exercent, d'une part, entre l'élément de connexion et le manchon et d'autre part, entre l'élément de connexion et le pion sont dues au retour élastique de l'élément de connexion.

En d'autres termes, l'élément de connexion ne subit aucune déformation plastique qui réduirait les forces qu'il exerce par retour élastique sur le manchon et sur le pion.

Un autre avantage essentiel de la broche de contact selon l'invention est d'autoriser des tolérances de fabrication relativement larges, étant donné que l'élasticité de l'élément de connexion permet de rattraper dans une large mesure les défauts de dimensionnement entre pièces.

Ainsi, en tenant compte des tolérances de fabrication du corps de l'élément de connexion et du manchon, la broche de contact, peut selon un mode de réalisation préféré de l'invention, être définie comme vérifiant les conditions suivantes :
D_{Text. max} ≤ D_{Smin}
D_{Smin} - D_{Pmax} ≥ 2.eₘₐₓ
D_{Tint.max} < D_{Pmin}
D_{Pmin} - D_{Tint.max} > D_{Smax} - D_{Text.min}
où
- D_{Text.max} est le diamètre extérieur maximum de l'élément de connexion, compte tenu de ses tolérances de fabrication,
- D_{Text.min} est le diamètre extérieur minimum de l'élément de connexion, compte tenu de ses tolérances de fabrication,
- D_{Tint.max} est le diamètre intérieur maximum de l'élément de connexion, compte tenu de ses tolérances de fabrication,
- eₘₐₓ est l'épaisseur maximale de l'élément de connexion, compte tenu de ses tolérances de fabrication,
- D_{Smin} est le diamètre intérieur minimum du manchon, compte tenu de ses. tolérances de fabrication,
- D_{Smax} est le diamètre intérieur maximum du manchon, compte tenu de ses tolérances de fabrication,
- D_{Pmax} est le diamètre extérieur maximum du pion, compte tenu de ses tolérances de fabrication,
- D_{Pmin} est le diamètre extérieur minimum du pion, compte tenu de ses tolérances de fabrication.

Il va sans dire que la possibilité de compenser des tolérances de fabrication automatiquement, de par l'agencement de la broche de contact selon l'invention, permet de fabriquer les différentes pièces qui la constituent en mettant en oeuvre des procédés de fabrication simples et peu coûteux, tout en conservant de bonnes qualités électriques à la broche.

Dans un mode de réalisation particulier de l'invention, l'élément de connexion est dimensionné pour pouvoir coulisser librement dans le manchon avant d'avoir subi la déformation résultant de l'emmanchement de son extrémité d'accouplement sur le pion.

Dans un mode de réalisation préféré, l'élément de connexion comporte une fente longitudinale qui lui permet de passer d'une position fermée dans laquelle les deux bords de ladite fente se touchent à une position ouverte dans laquelle les deux bords de ladite fente sont écartés l'un de l'autre, cette position ouverte résultant de la déformation dudit élément de connexion.

De préférence, l'élément de connexion se trouve dans sa position fermée avant d'avoir subi la déformation résultant de l'emmanchement de son extrémité d'accouplement sur le pion.

Ainsi, après mise en place du manchon, l'élément de connexion retrouve une position voisine de sa position fermée, les deux bords de sa fente étant presque jointifs. ce qui a pour conséquence que l'élément de connexion, une fois en place dans la broche de contact, peut conserver une forme stable, même après un nombre important de connexions/déconnexions, du fait que seule sa partie d'interface proprement dite se déforme élastiquement.

En général, comme c'est le cas de la plupart des broches de contact connues, le corps, l'élément de connexion et le manchon de la broche selon l'invention sont des pièces sensiblement de révolution.

Dans un mode de réalisation particulier, l'extrémité d'accouplement de l'élément de connexion présente une section transversale circulaire de diamètre intérieur inférieur au diamètre intérieur de la section transversale circulaire du reste de l'élément de connexion.

La présente invention a également pour objet un procédé de montage d'une broche de contact telle que décrite ci-dessus.

Un tel procédé est caractérisé par le fait qu'il consiste à emmancher l'extrémité d'accouplement de l'élément de connexion sur le pion du corps de la broche, puis à présenter le manchon dans l'alignement de l'élément de connexion déformé, le manchon étant maintenu dans un fourreau dont les dimensions intérieures correspondent sensiblement aux dimensions extérieures du manchon, à engager le manchon maintenu dans le fourreau autour de l'élément de connexion suivant un mouvement de translation axiale jusqu'à ce que le manchon ait complètement recouvert l'élément de connexion, puis à déplacer le manchon dans le fourreau en maintenant ce dernier immobile pour amener ledit manchon par translation axiale sur la portion annulaire du corps, avant de retirer le fourreau.

Ce procédé présente l'avantage essentiel qu'il ne comporte que des opérations de translation axiale, ce qui facilite son automatisation.

Dans le but de mieux faire comprendre l'invention, on va en décrire maintenant un mode de réalisation donné à titre d'exemple non limitatif en référence au dessin annexé dans lequel :
- la figure 1 est une vue en coupe longitudinale d'une broche de contact selon l'invention,
- la figure 2 est une vue rapprochée en coupe longitudinale de l'élément de connexion de la broche de la figure 1,
- la figure 3 est une vue de gauche de la figure 2,
- la figure 4 est une vue de dessus de la figure 2,
- les figures 5 et 6 sont des vues en perspective de l'élément de connexion de la figure 2,
- les figures 7A, 7B, 7C et 7 D sont des vues en coupe partielle de la broche de contact pendant son montage, et
- les figures 8A, 8B et 8C sont des vues en coupe selon VIII-VIII des figures 7A, 7B et 7C.

La broche de contact 1 représentée à la figure 1 comprend un corps 2, un élément de connexion 3 et un manchon 4.

Le corps se prolonge vers la gauche par une extrémité de branchement (non représentée) qui peut présenter différentes formes en vue de son raccordement à un conducteur de câble. Il peut s'agir d'un fût à sertir, d'une sortie à wrapper (ou enrouler) le conducteur, ou encore d'une sortie à picot pour une carte de circuit imprimé.

A l'opposé de son extrémité de branchement, le corps 2 comporte une collerette 5 de grand diamètre qui borde une portion annulaire 6 de moindre diamètre prévue pour assurer la retenue du manchon 4.

En saillie de la face frontale 7 du corps, laquelle délimite la portion annulaire (6) avec la collerette 5, un pion 8 de section circulaire et de diamètre D_{P} inférieur à celui de la portion annulaire 6 est prévu pour recevoir l'élément de connexion.

Le corps 2 est réalisé en laiton qui est un matériau peu coûteux.

L'élément de connexion 3, qui est mieux visible sur les figures 2 à 6, se présente sensiblement sous la forme d'un tube comportant une fente longitudinale 9.

Dans sa position fermée représentée aux figures 2 à 6, 7A et 8A c'est-à-dire dans sa position dans laquelle les deux bords 10 de sa fente longitudinale 9 se touchent, l'élément de connexion 3 présente un diamètre extérieur D_{Text}, légèrement inférieur au diamètre intérieur Dₛ du manchon, de sorte que l'élément de connexion peut, dans sa position fermée, coulisser librement dans le manchon.

A son extrémité avant, c'est-à-dire à droite par rapport aux figures, l'élément de connexion 3 comporte quatre fentes 11 qui séparent quatre doigts élastiques 12 rabattus en direction de l'axe de l'élément de connexion, destinés à constituer une interface femelle de connexion avec une broche de contact mâle correspondante (non représentée).

A l'opposé de cette interface de connexion, l'élément de connexion 3 comporte une extrémité d'accouplement 13 avec le pion 8 du corps.

Cette extrémité d'accouplement 13 présente une section transversale circulaire de diamètre intérieur (D_{Tint}) inférieur au diamètre intérieur de la section transversale circulaire du reste du corps.

La forme de cette extrémité d'accouplement 13 est mieux visible sur les figures 2 à 4 où l'on voit qu'une découpe 14, réalisée dans la paroi de l'élément de connexion, laisse subsister en face arrière 15 une portion d'anneau dont les deux extrémités 16 sont déformées vers l'intérieur de l'élément de connexion.

La paroi de l'élément de connexion présente la même épaisseur sur toute sa longueur, y compris à son extrémité d'accouplement 13.

Comme on le voit sur les figures 3 et 8A, l'extrémité d'accouplement ainsi formée ne laisse intérieurement, en position fermée de l'élément de connexion, que la place pour un volume cylindrique qui est matérialisé par un cercle représenté en traits interrompus, qui est inscrit à l'intérieur de la section transversale de l'extrémité d'accouplement.

Ce cercle présente un diamètre D_{Tint} inférieur à celui D_{P} du pion 8 en saillie de la face frontale du corps.

Par conséquent, ce pion 8 ne peut pas s'inscrire à l'intérieur de la section transversale de l'extrémité d'accouplement lorsque l'élément de connexion se trouve en position fermée.

On va maintenant décrire le montage de la broche selon l'invention en référence aux figures 7A à 7D et 8A à 8C.

Comme on le voit sur les figures 7B et 8B, l'emmanchement sur le pion 8 de l'extrémité d'accouplement 13 de l'élément de connexion 3 provoque une déformation de ce dernier, lequel prend alors une position ouverte dans laquelle les deux bords en regard 10 de sa fente 9 sont éloignés l'un de l'autre.

Dans cette position ouverte, l'élément de connexion 3 subit une augmentation de son diamètre extérieur, d'une valeur égale à la différence Dₚ- D_{Tint} entre le diamètre du pion 8 et celui du cercle inscrit à l'intérieur de la section transversale de l'extrémité d'accouplement 13.

En d'autres termes, après emmanchement de l'extrémité d'accouplement 13 sur le pion 8, le diamètre extérieur de l'élément d'accouplement est égal à D_{Text} + Dₚ-D_{Tint}

Les dimensions du pion, de l'élément d'accouplement et du manchon sont choisies de manière que le diamètre de l'élément de connexion déformé par emmanchement sur le pion soit supérieur au diamètre intérieur Dₛ du manchon.

De ce fait, si l'on présente le manchon 4 dans l'alignement de l'élément de connexion 3 et qu'on le coulisse axialement autour de cet élément de connexion 3 à l'aide d'un fourreau 17 qui le maintient fermement en l'empêchant notamment de se déformer radialement, on provoque le resserrement de l'élément de connexion jusqu'à une position voisine de sa position fermée dans laquelle les bords en regard 10 de sa fente longitudinale 9 sont très voisins l'un de l'autre, comme on le voit aux figures 7C et 8C.

Dans cette position, le jeu radial Dₛ- Dₚ existant entre le pion et la paroi intérieure du manchon est occupé par l'extrémité d'accouplement de l'élément de connexion, contrainte élastiquement entre ledit manchon et ledit pion.

Afin d'éviter tout fluage du pion, de l'élément de connexion ou du manchon, de manière à ce que l'engagement du manchon autour de l'élément de connexion ne se traduise que par une déformation purement élastique de l'élément de connexion, on a déterminé les dimensions des différents constituants de la broche de contact de telle manière que le jeu radial (Dₛ-Dₚ)/2 existant entre le pion et la paroi intérieure du manchon soit supérieur à l'épaisseur e de la paroi de l'élément de connexion.

Ainsi, l'élément de connexion ne subit que des déformations élastiques et exerce par réaction élastique une pression radiale sur le pion et sur le manchon.

Une fois l'élément de connexion complètement recouvert par le manchon, on stoppe la progression du fourreau 17 et l'on continue à déplacer le manchon 4 axialement en le poussant en direction du corps 2 à l'aide d'un poussoir 18, ce qui provoque l'expansion radiale du manchon qui s'engage à force sur la portion annulaire 6 du corps, jusqu'à venir en butée contre la collerette 5.

Le manchon se trouve ainsi fermement solidarisé au corps.

L'élément de connexion, qui n'a subi que des déformations élastiques, se trouve également fermement solidarisé au reste de la broche de contact, d'une part du fait de son contact élastique avec le manchon, d'autre part, du fait de son contact élastique avec le pion.

On comprend que l'élasticité de l'élément de connexion peut facilement être utilisée pour compenser les tolérances de fabrication du corps, dont le pion a un diamètre compris entre D_{Pmin} et D_{Pmax} du manchon, dont le diamètre intérieur peut varier de Dₛₘᵢₙ à Dₛₘₐₓ et de l'élément de connexion, dont le diamètre extérieur peut aller de D_{Text.min} à D_{Tex.max}, et dont l'extrémité d'accouplement peut laisser la place pour un volume cylindrique de diamètre compris entre D_{Tint.min} et D_{Tint.max}.

## Revendications

1. Broche de contact d'un connecteur électrique, comprenant un corps (2), un élément de connexion (3) et un manchon (4), l'élément de connexion étant maintenu dans le prolongement du corps par accouplement avec un pion (8) en saillie de la face frontale du corps, le manchon étant disposé autour de l'élément de connexion et maintenu sur le corps par serrage d'une portion annulaire (6) de ce dernier, **caractérisée par le fait que** l'élément de connexion (3) comporte, du côté du pion, une extrémité (13) d'accouplement avec le pion, conformée de manière telle que le pion (8) ne peut pas s'inscrire à l'intérieur de la section transversale de ladite extrémité d'accouplement, l'élément de connexion (3) étant apte à se déformer élastiquement pour permettre à son extrémité d'accouplement (13) de s'emmancher sur le pion (8), ledit élément de connexion ainsi déformé ne pouvant pas s'inscrire à l'intérieur de la section transversale du manchon (4), et **par le fait que** le manchon (4) et le pion (8) sont séparés par un jeu (Dₛ-Dₚ)/2 supérieur à l'épaisseur (e) de la paroi de l'extrémité d'accouplement de l'élément de connexion (3).

2. Broche de contact selon la revendication 1, **caractérisée par le fait qu'**avant déformation, l'élément de connexion (3) peut coulisser librement dans le manchon (4).

3. Broche de contact selon l'une quelconque des revendications 1 et 2, **caractérisée par le fait que** l'élément de connexion (3) comporte une fente longitudinale (9) qui lui permet de passer d'une position fermée dans laquelle les deux bords (10) de ladite fente se touchent à une position ouverte dans laquelle les deux bords (10) de ladite fente sont écartés l'un de l'autre, cette position ouverte résultant de la déformation dudit élément de connexion.

4. Broche de contact selon la revendication 3, **caractérisée par le fait qu'**avant déformation, l'élément de connexion (3) se trouve dans sa position fermée.

5. Broche de contact selon l'une quelconque des revendications 1 à 4, **caractérisée par le fait que** le corps (2), l'élément de connexion (3) et le manchon (4) sont sensiblement de révolution.

6. Broche de contact selon la revendication 5, **caractérisée par le fait que** l'extrémité d'accouplement (13) présente une section transversale circulaire de diamètre intérieur (D_{Tint}) inférieur au diamètre intérieur de la section transversale circulaire du reste de l'élément de connexion.

7. Broche de contact selon l'une quelconque des revendications 1 à 6, **caractérisée par le fait que** le corps (2), l'élément de connexion (3) et le manchon (4) vérifient les conditions suivantes
D_{Text. max} ≤ D_{Smin}
D_{Smin} - D_{Pmax} ≥ 2.eₘₐₓ
D_{Tint.max} < D_{Pmin}
D_{Pmin} - D_{Tint.max} > D_{Smax} - D_{Text.min}
où
- D_{Text.max} est le diamètre extérieur maximum de l'élément de connexion, compte tenu de ses tolérances de fabrication,
- D_{Text.min} est le diamètre extérieur minimum de l'élément de connexion, compte tenu de ses tolérances de fabrication,
- D_{Tint.max} est le diamètre intérieur maximum de l'élément de connexion, compte tenu de ses tolérances de fabrication,
- eₘₐₓ est l'épaisseur maximale de l'élément de connexion, compte tenu de ses tolérances de fabrication,
- D_{Smin} est le diamètre intérieur minimum du manchon, compte tenu de ses tolérances de fabrication,
- D_{Smax} est le diamètre intérieur maximum du manchon, compte tenu de ses tolérances de fabrication,
- D_{Pmax} est le diamètre extérieur maximum du pion, compte tenu de ses tolérances de fabrication,
- D_{Pmin} est le diamètre extérieur minimum du pion, compte tenu de ses tolérances de fabrication.

8. Procédé de montage d'une broche de contact selon l'une quelconque des revendications 1 à 7, **caractérisé par le fait qu'**il consiste à emmancher l'extrémité d'accouplement (13) de l'élément de connexion (3) sur le pion (8) du corps (2) de la broche, puis à présenter le manchon (4) dans l'alignement de l'élément de connexion (3) déformé, le manchon (4) étant maintenu dans un fourreau (17) dont les dimensions intérieures correspondent sensiblement aux dimensions extérieures du manchon, à engager le manchon (4) maintenu dans le fourreau (17) autour de l'élément de connexion (3) suivant un mouvement de translation axiale jusqu'à ce que le manchon (4) ait complètement recouvert l'élément de connexion (3), puis à déplacer le manchon (4) dans le fourreau (17) en maintenant ce dernier immobile pour amener ledit manchon (4) par translation axiale sur la portion annulaire (6) du corps (2), avant de retirer le fourreau (17),

## Patentansprüche

1. Kontaktbuchse eines elektrischen Steckverbinders, beinhaltend einen Rumpf (2), ein Verbindungselement (3) und eine Hülse (4), wobei das Verbindungselement in der Verlängerung des Rumpfes gehalten wird durch Kupplung mit einem von der Vorderseite des Rumpfes vorspringenden Kopf (8) und die Hülse um das Verbindungselement herum angeordnet und auf dem Rumpf durch Klammem eines ringförmigen Teils (6) des Letzteren gehalten ist, **gekennzeichnet dadurch, daß** das Verbindungselement (3) auf der Seite des Kopfes ein Kupplungsende (13) zur Kupplung mit dem Kopf enthält, geformt in einer Weise, daß der Kopf (8) nicht in das Innere des Querschnitts des besagten Kupplungsendes einbeschrieben werden kann, wobei das Verbindungselement (3) elastisch verformbar ist, um an seinem Kupplungsende (13) ein Aufdrücken auf den Kopf (8) zu erlauben und das so verformte Verbindungselement nicht in das Innere des Querschnitts der Hülse (4) einbeschrieben werden kann, und dadurch, daß die Hülse (4) und der Kopf (8) durch ein Spiel (Dₛ-Dₚ)/2 größer als die Dicke (e) der Seitenwand des Kupplungsendes des Verbindungselements (3) getrennt sind.

2. Kontaktbuchse nach Anspruch 1, **gekennzeichnet dadurch, daß** das Verbindungselement (3) vor der Verformung frei in der Hülse (4) verschoben werden kann.

3. Kontaktbuchse nach einem der Ansprüche 1 und 2, **gekennzeichnet dadurch, daß** das Verbindungselement (3) einen longitudinalen Spalt (9) enthält, der es ihm erlaubt, aus einer geschlossenen Position, in der die beiden Kanten (10) des Spaltes sich berühren, in eine geöffnete Position überzugehen, in der die beiden Kanten (10) des Spaltes einen Abstand voneinander haben, wobei die offene Position aus der Verformung des Verbindungselementes resultiert.

4. Kontaktbuchse nach Anspruch 3, **gekennzeichnet dadurch, daß** das Verbindungselement (3) sich vor der Verformung in seiner geschlossenen Position befindet.

5. Kontaktbuchse nach einem der Ansprüche 1 bis 4, **gekennzeichnet dadurch, daß** der Rumpf (2), das Verbindungselement (3) und die Hülse (4) im wesentlichen Rotationskörper sind.

6. Kontaktbuchse nach Anspruch 5, **gekennzeichnet dadurch, daß** das Kupplungsende (13) einen kreisförmigen Querschnitt mit einem inneren Durchmesser (D_{Tint}) kleiner als der innere Durchmesser des kreisförmigen Querschnitts des restlichen Verbindungsstücks aufweist.

7. Kontaktbuchse nach einem der Anprüche 1 bis 6, **gekennzeichnet dadurch, daß** der Rumpf (2), das Verbindungselement (3) und die Hülse (4) die folgenden Bedingungen einhalten:
D_{Text.max} ≤ D_{Smin}
D_{Smin} - D_{Pmax} ≥ 2 eₘₐₓ
D_{Tint.max} < D_{Pmin}
D_{Pmin} - D_{Tint.max} > DSmax - D_{Text.min}
wobei
D_{Text.max} der maximale äußere Durchmesser des Verbindungselements unter Berücksichtigung der Fertigungstoleranzen ist,
D_{Text.min} der minimale äußere Durchmesser des Verbindungselements unter Berücksichtigung der Fertigungstoleranzen ist,
D_{Tint.max} der maximale innere Durchmesser des Verbindungselements unter Berücksichtigung der Fertigungstoleranzen ist,
eₘₐₓ die maximale Wanddicke des Verbindungselementes unter Berücksichtigung der Fertigungstoleranzen ist,
D_{Smin} der minimale innere Durchmesser der Hülse unter Berücksichtigung der Fertigungstoleranzen ist,
D_{Smax} der maximale innere Durchmesser der Hülse unter Berücksichtigung der Fertigungstoleranzen ist,
D_{Pmax} der maximale äußere Durchmesser des Kopfes unter Berücksichtigung der Fertigungstoleranzen ist,
D_{Pmin} der minimale äußere Durchmesser des Kopfes unter Berücksichtigung der Fertigungstoleranzen ist.

8. Verfahren zur Montage einer Kontaktbuchse nach einem der Ansprüche 1 bis 7, **gekennzeichnet dadurch, daß** es umfaßt, das Kupplungsende (13) des Verbindungselements (3) auf den Kopf (8) des Rumpfes (2) der Buchse aufzudrücken, dann die Hülse (4) in axiale Ausrichtung zum verformten Verbindungselement (3) zu bringen, wobei die Hülse (4) in einem Futter (17) gehalten wird, dessen innere Abmessungen im wesentlichen den äußeren Abmessungen der Hülse entsprechen, die in dem Futter (17) gehaltene Hülse (4) rings auf das Verbindungselement (3) aufzubringen, mittels einer axialen Translationsbewegung, bis die Hülse (4) das Verbindungselement (3) vollständig verdeckt, dann die Hülse (4) in dem Futter (17) zu verschieben, wobei letzteres unbeweglich festgehalten wird zum Zuführen der Hülse (4) durch eine axiale Verschiebung auf den ringförmigen Teil (6) des Rumpfes (2), bevor das Futter (17) zurückgezogen wird.

## Claims

1. Contact pin of an electrical connector comprising a body (2), a connection element (3) and a sleeve (4), the connection element being held in the extension of the body by coupling with a stud (8) projecting from the front face of the body, the sleeve being arranged around the connection element and held on the body by clamping on an annular portion (6) of the latter, **characterised in that** the connection element (3) comprises on the stud side an end (13) for coupling with the stud, shaped so that stud (8) cannot fit inside the transverse section of the said coupling end, where the connection element (3) can deform elastically to allow its coupling end (13) to slide over the stud (8), said connection element thus deformed not being able to fit inside the transverse section of the sleeve (4) and therefore that the sleeve (4) and the stud (8) are separated by a play (Dₛ-Dₚ)/2 greater than the thickness (e) of the wall of the coupling end of the connection element (3).

2. Contact pin according to claim 1, **characterised in that** before deformation, the connection element (3) can slide freely in the sleeve (4).

3. Contact pin according to any of claims 1 and 2, **characterised in that** the connection element (3) has a longitudinal slot (9) which allows it to change from a closed position in which the two edges (10) of said slot touch to an open position in which the two edges (10) of said slot are separated from each other, this open position resulting from the deformation of the said connection element.

4. Contact pin according to claim 3, **characterised in that** before deformation the connection element (3) is in its closed position.

5. Contact pin according to any of claims 1 to 4, **characterised in that** the body (2), the connection element (3) and the sleeve (4) are approximately generated by rotation.

6. Contact pin according to claim 5, **characterised in that** the coupling end (13) has a circular cross-section of internal diameter (D_{Tint}) less than the internal diameter of the circular cross-section of the remainder of the connection element.

7. Contact pin according to any of claims 1 to 6, **characterised in that** the body (2), the connection element (3) and the sleeve (4) fulfil the following conditions:
D_{Text.max} ≤ D_{Smin}
D_{Smin} - D_{Pmax} ≤ 2.eₘₐₓ
D_{Tintmax} < D_{Pmin}
D_{Pmin} - D_{Tint.max} > D_{Smax} - D_{Text.min}
where
- D_{Text.max} is the maximum external diameter of the connection element taking into account production tolerances,
- D_{Text.min} is the minimum external diameter of the connection element taking into account production tolerances,
- D_{Tint.max} is the maximum internal diameter of the connection element taking into account production tolerances,
- eₘₐₓ is the maximum thickness of the connection element taking into account production tolerances,
- D_{Smin} is the minimum internal diameter of the sleeve taking into account production tolerances,
- D_{Smax} is the maximum internal diameter of the sleeve taking into account production tolerances,
- D_{Pmax} is the maximum external diameter of the stud taking into account production tolerances,
- D_{Pmin} is the minimum external diameter of the stud taking into account production tolerances.

8. Process for assembling a contact pin according to any of claims 1 to 7, **characterised in that** it comprises pushing the coupling end (13) of the connection element (3) onto the stud (8) of the pin body (2), then presenting the sleeve (4) in the alignment of the deformed connection element (3), the sleeve (4) being held in a sheath (17) of internal dimensions approximately corresponding to the external dimensions of the sleeve, engaging the sleeve (4) held in the sheath (17) around the connection element (3) following an axial translation movement until the sleeve (4) has fully covered the connection element (3), then moving the sleeve (4) in the sheath (17) and holding the latter immobile in order to bring the said sleeve (4) by axial translation onto the annular portion (6) of the body (2) before withdrawing the sheath (17).
